# EUROPÄISCHE PATENTANMELDUNG

(11) **EP 3 970 573 A1**
(43) Veröffentlichungstag der Anmeldung: **23.03.2022**
(21) Anmeldenummer: 21182790.2
(22) Anmeldetag: 30.06.2021
(51) Int. Cl.: A47H 1/142

(54) **BEFESTIGUNGSVORRICHTUNG FÜR EINE VORHANGSTANGE**

(30) Priorität: 22.09.2020 DE 102020124623; 30.12.2020 DE 102020135113
(71) Anmelder: MHZ HACHTEL GmbH & Co. KG, 70771 Leinfelden-Echterdingen (DE)
(72) Erfinder: HACHTEL, Jochen, 97990 Weikersheim (DE); BÖHM, Dieter, 97258 Gollhofen (DE)
(74) Vertreter: advotec.

(57) **Zusammenfassung**

Die Erfindung betrifft eine Befestigungsvorrichtung (01, 11) für eine Vorhangstange (02, 12) mit einem Tragarm (03, 13), wobei der Tragarm (03, 13) mittels eines ersten Koppelelements (07, 17) lösbar mit der Vorhangstange (02, 12) verbunden werden kann, und mit einem Wandsockel (04, 14), der an einer Wand befestigbar ist, und wobei der Tragarm (03, 13) mittels eines zweiten Koppelelements (09, 19) lösbar mit dem Wandsockel (04, 14) verbunden werden kann, wobei sich im Tragarm (03, 13) zwischen dem ersten Koppelelement (07, 17) und dem zweiten Koppelelement (09, 19) eine Verbindungsstange (06, 16) erstreckt, wobei durch Aufbringung einer in Wandrichtung gerichteten Spannkraft am zweiten Koppelelement (09, 19) eine in Wandrichtung gerichtete Spannkraft auf das erste Koppelelement (07, 17) in der Verbindungsstange (06) oder dem Tragarm (13) übertragen werden kann, und wobei durch die am ersten Koppelelement (07, 17) aufgebrachte Spannkraft die Vorhangstange (02, 12) gegen den Tragarm (03, 13) gespannt wird.

## Beschreibung

Die Erfindung betrifft eine Befestigungsvorrichtung für eine Vorhangstange nach dem Oberbegriff des Anspruchs 1.

Gattungsgemäße Befestigungsvorrichtungen dienen zur Befestigung von Vorhangstangen an der Wand eines Innenraums. Auf der Vorhangstange selbst kann dann ein Vorhang in der Weise befestigt werden, dass der Vorhang mit entsprechenden Koppelelementen beweglich auf der Vorhangstange gelagert wird. Die Tragarme der Befestigungsvorrichtung sind mittels eines Wandsockels an der Wand befestigt und kragen auf diese Weise ein Stück weit von der Innenseite der Wand ab, so dass ein ausreichender Abstand zwischen Wand und Vorhangstange gewährleistet ist. Um die Montage der Befestigungseinrichtung zu erleichtern, sind zwischen dem Tragarm einerseits und dem Wandsockel bzw. der Vorhangstange andererseits jeweils Koppelelemente vorgesehen, so dass bei der Montage der Befestigungsvorrichtung die Tragarme unabhängig voneinander am Wandsockel bzw. an der Vorhangstange befestigt werden können.

Eine gattungsgemäße Befestigungsvorrichtung ist beispielsweise aus der DE 299 22 813 U1 bekannt. Als Koppelelement dient ein Aufnahmeelement, das mittels einer Befestigungsschraube am äußeren Ende des Tragarms befestigt wird. Nachteilig an dieser Befestigungsvorrichtung ist es, dass für die Montage des Aufnahmeelements am Tragarm das Einschrauben der Befestigungsschraube mittels eines entsprechenden Werkzeugs, beispielsweise eines Schraubendrehers, erforderlich ist. Ist das entsprechende Werkzeug während der Montagearbeiten nicht vorhanden, so kann die Montage der Befestigungsvorrichtung nicht vorgenommen werden.

Aufgabe der vorliegenden Erfindung ist es deshalb, eine Befestigungsvorrichtung für eine Vorhangstange vorzuschlagen, die ohne spezielles Befestigungswerkzeug weitgehend werkzeugfrei montiert werden kann.

Diese Aufgabe wird durch eine Befestigungsvorrichtung nach dem Oberbegriff des Anspruchs 1 gelöst.

Vorteilhafte Ausführungsformen der Erfindung sind Gegenstand der Unteransprüche.

Die erfindungsgemäße Befestigungsvorrichtung wird durch eine Verbindungsstange charakterisiert, die sich zwischen dem ersten Koppelelement und dem zweiten Koppelelement erstreckt. Durch diese Verbindungsstange wird es möglich, Spannkräfte, die für die Fixierung der Vorhangstange erforderlich sind, vom zweiten Koppelelement auf das erste Koppelelement zu übertragen. Wird nun bei der Montage der Befestigungsvorrichtung eine entsprechende Spannkraft am zweiten Koppelelement aufgebracht, so wird die entsprechende Spannkraft durch die Verbindungsstange auf das erste Koppelelement übertragen und spannt dort dann die Vorhangstange gegen den Tragarm.

Gemäß einer ersten Ausführungsform sind das erste Koppelelement und das zweite Koppelelement an den Enden der Verbindungsstange befestigt. Die Verbindungsstange ist dabei in der Art einer Zugstange ausgebildet. Wird nun die Spannkraft am zweiten Koppelelement aufgebracht, so wird in der Verbindungsstange eine Zugkraft übertragen, durch die die Vorhangstange in Richtung Wand gezogen wird. Da die Länge des Tragarms dabei unverändert bleibt, spannt diese Zugkraft die Vorhangstange im Ergebnis gegen das Ende des Tragarms und fixiert die Vorhangstange dadurch spielfrei.

In welcher Weise das erste Koppelelement konstruktiv ausgebildet ist, ist grundsätzlich beliebig. Gemäß einer bevorzugten Ausführungsform ist es vorgesehen, dass das erste Koppelelement in der Art eines Nutsteins ausgebildet ist, der in ein hinterschnittenes Befestigungsprofil an der Vorhangstange einsetzbar ist.

In gleicher Weise ist es grundsätzlich auch beliebig, in welcher Weise das zweite Koppelelement konstruktiv ausgebildet ist. Auch das zweite Koppelelement kann bevorzugt in der Art eines Nutsteins ausgebildet sein, der in eine hinterschnittene Befestigungsnut am Wandsockel einsetzbar ist.

Gemäß einer zweiten Ausführungsform sind das erste Koppelelement und das zweite Koppelelement an den Enden des Tragarms befestigt. Die Verbindungsstange ist dabei in der Art einer Druckstange ausgebildet. Wird nun die Spannkraft am zweiten Koppelelement aufgebracht, so wird im Tragarm eine Zugkraft übertragen, durch die die Vorhangstange in Richtung Wand gezogen wird. Da die Länge der Verbindungsstange dabei unverändert bleibt, spannt diese Zugkraft die Vorhangstange im Ergebnis gegen das Ende der Verbindungsstange und fixiert die Vorhangstange dadurch spielfrei.

Ist die Verbindungsstange in der Art einer Druckstange ausgebildet, ist es vorteilhaft, wenn das erste Koppelelement in der Art einer Befestigungsnut ausgebildet ist, die in ein hinterschnittenes Befestigungsprofil an der Vorhangstange einsetzbar ist.

Ist die Verbindungsstange in der Art einer Druckstange ausgebildet, ist es vorteilhaft, wenn das zweite Koppelelement in der Art eines überstehenden Flansches ausgebildet ist.

Um die notwendige Spannkraft ohne Verwendung von speziellem Werkzeug in einfacher Weise auf das zweite Koppelelement übertragen zu können, ist es besonders vorteilhaft, wenn der Wandsockel eine Abdecckappe umfasst. Wird nun diese Abdeckkappe an der Außenseite des Wandsockels angebracht, so drückt die Abdeckkappe mit ihrer Innenseite auf das zweite Koppelelement und bringt dadurch die für die Fixierung der Befestigungsvorrichtung erforderliche Spannkraft auf.

Im Hinblick auf eine vorteilhafte Optik der Befestigungsvorrichtung ist es besonders vorteilhaft, wenn die Abdeckkappe den Außenumfang des Wandsockels ringförmig übergreift.

Weiterhin ist es besonders vorteilhaft, wenn die Abdeckkappe mit einem Befestigungsgewinde am Umfang des Wandsockels aufschraubbar ist.

Eine Ausführungsform der Erfindung ist in den Zeichnungen beispielhaft dargestellt und wird nachfolgend erläutert.

Es zeigen:
- **Fig. 1**: eine erste Ausführungsform einer erfindungsgemäße Befestigungsvorrichtung in perspektivischer Ansicht von vorne;
- **Fig. 2**: die Befestigungsvorrichtung gemäß Fig. 1 in perspektivischer seitlicher Ansicht;
- **Fig. 3**: den Tragarm der Befestigungsvorrichtung gemäß Fig. 1 bei Anbringung des ersten Koppelelements an der Vorhangstange;
- **Fig. 4**: den Tragarm der Befestigungsvorrichtung gemäß Fig. 3 bei Anbringung des zweiten Koppelelements am Wandsockel;
- **Fig. 5**: die Befestigungsvorrichtung gemäß Fig. 4 bei Anbringung der Abdeckkappe am Wandsockel;
- **Fig. 6**: die Befestigungsvorrichtung gemäß Fig. 5 bei Aufschrauben der Abdeckkappe auf den Wandsockel;
- **Fig. 7**: die Befestigungsvorrichtung gemäß Fig. 6 nach Spannen der beiden Koppelelemente und der dadurch bewirkten Fixierung der Vorhangstange am Tragarm.
- **Fig. 8**: eine zweite Ausführungsform einer erfindungsgemäße Befestigungsvorrichtung in perspektivischer Ansicht von vorne;
- **Fig. 9**: den Tragarm der Befestigungsvorrichtung gemäß Fig. 8 bei Anbringung des ersten Koppelelements an der Vorhangstange;
- **Fig. 10**: den Tragarm der Befestigungsvorrichtung gemäß Fig. 9 bei Anbringung des zweiten Koppelelements am Wandsockel;
- **Fig. 11**: die Befestigungsvorrichtung gemäß Fig. 10 bei Aufschrauben der Abdeckkappe am Wandsockel;
- **Fig. 12**: die Befestigungsvorrichtung gemäß Fig. 8 im Längsschnitt.

**Fig. 1** zeigt eine erste Ausführungsform 01 einer Befestigungsvorrichtung zur Befestigung einer Vorhangstange 02 an einer Wand. Die Befestigungsvorrichtung 01 umfasst einen Tragarm 03 und einen Wandsockel 04 (siehe Fig. 4), wobei der Wandsockel 04 nach Beendigung der Montagearbeiten von einer Abdeckkappe 05 überdeckt wird.

**Fig. 2** zeigt die Befestigungsvorrichtung 01 in seitlicher Ansicht. Im Inneren des Tragarms 03 erstreckt sich eine im Tragarm 03 verschiebbare Verbindungsstange 06. Die Verbindungsstange 06 ist in der Art einer Zugstange ausgebildet und ist in dem rohrförmigen Tragarm 03 frei verschieblich. An den Enden der Verbindungsstange 06 befinden sich zwei Koppelelemente, wobei das erste Koppelelement 07 zur Ankopplung des Tragarms 03 an der Vorhangstange 02 in der Art eines Nutsteins ausgebildet ist. Dieser das erste Koppelelement 07 bildende Nutstein kann von der Stirnseite her in ein hinterschnittenes Befestigungsprofil 08 an der Vorhangstange 02 eingeschoben werden. Im dargestellten Ausführungsbeispiel sind die Verbindungsstange 06 und das erste Koppelelement 07 einstückig miteinander verbunden.

Am gegenüberliegenden Ende des Koppelelements 07 befindet ein zweites Koppelelement 09, mit dem der Tragarm 03 am Wandsockel 04 befestigt wird. Das zweite Koppelelement 09 ist ebenfalls in der Art eines Nutsteins ausgebildet, der in eine Befestigungsnut 10 am Wandsockel 04 eingeschoben werden kann (siehe Fig. 4).

Fig. 3 zeigt die Befestigungsvorrichtung 01 bei der Montage des Tragarms 03 an der Vorhangstange 02. Dazu wird das erste Koppelelement 07 seitlich in das Befestigungsprofil 08 eingeschoben. Nach Einschieben des ersten Koppelelements 07 in das Befestigungsprofil 08 ist die Vorhangstange 02 bereits lose mit dem Tragarm 03 verbunden, so dass sich die beiden Teile nicht mehr voneinander entfernen können.

**Fig. 4** zeigt die Montage der Befestigungsvorrichtung 01 am Wandsockel 04. Dazu wird das zweite Koppelelement 09 von oben in die am Wandsockel 04 vorgesehene Befestigungsnut 10 eingeschoben. Sobald das zweite Koppelelement 09 in die Befestigungsnut 10 eingeschoben ist, ist der Tragarm 03 zugleich mit dem Wandsockel 04 und der Vorhangstange 02 verbunden. Die Verbindung ist noch lose, so dass die Vorhangstange 02 problemlos ausgerichtet werden kann.

Anschließend wird, wie in **Fig. 5** dargestellt, die Abdeckkappe 05 über den Wandsockel 04 geschoben und dann, wie in **Fig. 6** dargestellt, mit einem Befestigungsgewinde am Umfang des Wandsockels 04 aufgeschraubt. Durch das Aufschrauben der Abdeckkappe 05 gelangt deren Innenseite zunehmend an dem zweiten Koppelelement 09 zur Anlage und drückt das zweite Koppelelement 09 in Richtung der Wand. Auf diese Weise kann am zweiten Koppelelement 09 durch Aufschrauben der Abdeckkappe 05 eine Spannkraft aufgebracht werden. Diese Spannkraft überträgt sich in der Verbindungsstange 06 vom ersten Koppelelement 07 auf das zweite Koppelelement 09, so dass dadurch die Vorhangstange 02 im Bereich des Befestigungsprofils 08 gegen die Stirnseite des Tragarms 03 gezogen wird.

**Fig. 7** zeigt die fertig montierte Befestigungsvorrichtung 01 nach Spannen der Verbindungsstange 06 durch Aufschrauben der Abdeckkappe 05 auf dem Wandsockel 04.

**Fig. 8** zeigt eine zweite Ausführungsform 11 einer Befestigungsvorrichtung zur Befestigung einer Vorhangstange 12 an einer Wand. Die Befestigungsvorrichtung 11 umfasst einen Tragarm 13 und einen Wandsockel 14, wobei der Wandsockel 14 nach Beendigung der Montagarbeiten von einer Abdeckkappe 15 überdeckt wird.

**Fig. 9** zeigt die Befestigungsvorrichtung 11 bei der Montage des Tragarms 13 an der Vorhangstange 12. Im Inneren des Tragarms 13 erstreckt sich eine im Tragarm 13 verschiebbare Verbindungsstange 16. Die Verbindungsstange 16 ist in der Art einer Druckstange ausgebildet und kann in den rohrförmigen Tragarm 13 frei verschoben werden. An den Enden des Tragarms 13 befinden sich zwei Koppelelemente, wobei das erste Koppelelement 17 zur Ankopplung des Tragarms 13 an der Vorhangstange 02 in der Art einer Befestigungsnut ausgebildet ist. Diese das erste Koppelelement 17 bildende Befestigungsnut kann von der Stirnseite her in ein hinterschnittenes Befestigungsprofil 18 (siehe Fig. 10) an der Vorhangstange 12 eingeschoben werden.

Am gegenüberliegenden Ende des Tragarms 13 befindet sich ein zweites Koppelelement 19, mit dem der Tragarm 13 am Wandsockel 14 befestigt wird. Das zweite Koppelelement 19 ist in der Art eines Flansches ausgebildet.

Bei der Montage des Tragarms 13 an der Vorhangstange 12 wird das erste Koppelelement 17 seitlich in das Befestigungsprofil 18 eingeschoben. Nach Einschieben des ersten Koppelelements 17 in das Befestigungsprofil 18 ist die Vorhangstange 12 bereits lose mit dem Tragarm 03 verbunden, so dass sich die beiden Teile nicht mehr voneinander entfernen können.

**Fig. 10** zeigt die Montage der Befestigungsvorrichtung 11 am Wandsockel 14. Dazu wird das zweite Koppelelement 19 seitlich in eine Vertiefung am Wandsockel 04 eingesetzt, wobei die diesseitige Stirnseite der Verbindungsstange 16 in einer Gegenfläche des Wandsockels 14 zur Anlage kommt.

Anschließend wird, wie in **Fig. 11** dargestellt, die Abdeckkappe 15 über den Wandsockel 14 geschoben und dann mit einem Befestigungsgewinde am Umfang des Wandsockels 14 aufgeschraubt. Durch das Aufschrauben der Abdeckkappe 15 gelangt deren Innenseite zunehmend am zweiten Koppelelement 19 zur Anlage und drückt das zweite Koppelelement 19 zusammen mit dem daran befestigten Tragarm 13 in Richtung der Wand. Dadurch wird die im Inneren des Tragarms 13 verschieblich gelagerte Verbindungsstange 16 in Richtung der Vorhangstange 12 verschoben und spannt die Vorhangstange 12 auf diese Weise gegen das erste Koppelelement 17. Im Ergebnis wird durch das Aufschrauben der Abdeckkappe 15 also eine Spannkraft aufgebracht, mit der die Vorhangstange 02 spielfrei in dem Tragarm 03 verspannt werden kann.

**Fig. 12** zeigt die fertig montierte Befestigungsvorrichtung 11 nach dem Spannen der Verbindungsstange 16 durch Aufschrauben der Abdeckkappe 15 auf den Wandsockel 14 im Längsschnitt. Man erkennt, dass die Länge der Verbindungsstange 16 gerade so gewählt ist, dass ein Spannen der Befestigungsvorrichtung 11 durch Aufschrauben der Abdeckkappe 15 auf den Wandsockel 14 ermöglicht wird.

## Patentansprüche

1. Befestigungsvorrichtung (01, 11) für eine Vorhangstange (02, 12) mit einem Tragarm (03, 13), wobei der Tragarm (03, 13) mittels eines ersten Koppelelements (07, 17) lösbar mit der Vorhangstange (02, 12) verbunden werden kann, und mit einem Wandsockel (04, 14), der an einer Wand befestigbar ist, und wobei der Tragarm (03, 13) mittels eines zweiten Koppelelements (09, 19) lösbar mit dem Wandsockel (04, 14) verbunden werden kann,
**dadurch gekennzeichnet,**
**dass** sich im Tragarm (03, 13) zwischen dem ersten Koppelelement (07, 17) und dem zweiten Koppelelement (09, 19) eine Verbindungsstange (06, 16) erstreckt, wobei durch Aufbringung einer in Wandrichtung gerichteten Spannkraft am zweiten Koppelelement (09, 19) eine in Wandrichtung gerichtete Spannkraft auf das erste Koppelelement (07, 17) in der Verbindungsstange (06) oder dem Tragarm (13) übertragen werden kann, und wobei durch die am ersten Koppelelement (07, 17) aufgebrachte Spannkraft die Vorhangstange (02, 12) gegen den Tragarm (03, 13) gespannt wird.

2. Befestigungsvorrichtung nach Anspruch 1,
**dadurch gekennzeichnet,**
**dass** das derste Koppelelement (07) und das zweite Koppelelement (09) an den Enden der Verbindungsstange (06) befestigt sind, wobei die Verbindungsstange (06) in der Art einer Zugstange ausgebildet ist.

3. Befestigungsvorrichtung nach Anspruch 2,
**dadurch gekennzeichnet,**
**dass** das erste Koppelelement (07) in der Art eines Nutsteins ausgebildet ist, der in ein hinterschnittenes Befestigungsprofil (08) an der Vorhangstange (02) einsetzbar ist.

4. Befestigungsvorrichtung nach Anspruch 2 oder 3,
**dadurch gekennzeichnet,**
**dass** das zweite Koppelelement (09) in der Art eines Nutsteins ausgebildet ist, der in eine hinterschnittene Befestigungsnut (10) am Wandsockel (04) einsetzbar ist.

5. Befestigungsvorrichtung nach Anspruch 1,
**dadurch gekennzeichnet,**
**dass** das derste Koppelelement (17) und das zweite Koppelelement (19) an den Enden des Tragarms (13) befestigt sind, wobei die Verbindungsstange (16) in der Art einer Zugstange ausgebildet ist

6. Befestigungsvorrichtung nach Anspruch 5,
**dadurch gekennzeichnet,**
**dass** das erste Koppelelement (17) in der Art einer Befestigungsnut ausgebildet ist, die in ein hinterschnittenes Befestigungsprofil (18) an der Vorhangstange (02) einsetzbar ist

7. Befestigungsvorrichtung nach Anspruch 2 oder 3,
**dadurch gekennzeichnet,**
**dass** das zweite Koppelelement (19) in der Art eines überstehenden Flansches ausgebildet ist.

8. Befestigungsvorrichtung nach einem der Ansprüche 1 bis 7,
**dadurch gekennzeichnet,**
**dass** der Wandsockel (04, 14) eine Abdeckkappe (05, 15) umfasst, die an der Außenseite des Wandsockels (04, 15) anbringbar ist, wobei die Abdeckkappe (05, 15) bei Anbringung an der Außenseite des Wandsockels (04, 14) mit ihrer Innenseite am zweiten Koppelelement (09, 19) zur Anlage kommen und die in Wandrichtung gerichtete Spannkraft aufbringen kann.

9. Befestigungsvorrichtung nach Anspruch 8,
**dadurch gekennzeichnet,**
**dass** die Abdeckkappe (05, 15) den Außenumfang des Wandsockels (04, 14) ringförmig übergreift.

10. Befestigungsvorrichtung nach Anspruch 8 oder 9,
**dadurch gekennzeichnet,**
**dass** die Abdeckkappe (05, 15) mit einem Befestigungsgewinde am Umfang des Wandsockels (04, 14) aufschraubbar ist, wobei die in Wandrichtung gerichtete Spannkraft auf das zweite Koppelelement (09, 19) aufgebracht wird.
